# FASCICULE DE BREVET EUROPEEN

(11) **EP 1 268 101 B1**
(45) Date de publication et mention de la délivrance du brevet: **06.07.2005**
(21) Numéro de dépôt: 01921473.3
(22) Date de dépôt: 04.04.2001
(51) Int. Cl.: B21F 1/00, B21F 7/00, B21D 11/14

(54) **MACHINE POUR LE PLIAGE ET LE VRILLAGE DE FIL METALLIQUE PLAT**
VORRICHTUNG ZUM BIEGEN UND VERDREHEN VON FLACHEM METALLDRAHT
MACHINE FOR BENDING AND TWISTING FLAT METAL WIRE

(30) Priorité: 04.04.2000 FR 0004272
(43) Date de publication de la demande: 02.01.2003
(73) Titulaire: Numalliance, 88470 Saint Michel sur Meurthe (FR)
(72) Inventeur: LATOUR, Yves, 08450 Haraucourt (FR)
(74) Mandataire: Rhein, Alain
(86) Numéro de dépôt international: PCT/FR2001/001009
(87) Numéro de publication internationale: WO 2001/074512

(56) Documents cités:
- US-A- 2 711 553
- US-A- 4 367 641
- US-A- 4 471 819

## Description

La présente invention a pour objet une machine pour le pliage et le vrillage de fil métallique plat, en vue notamment de la réalisation d'un bras d'essuie-glace pour véhicule automobile (Voir par exemple US-A-4 367 641).

Le bras d'un essuie-glace est réalisé par pliage d'un fil métallique plat, par exemple de section sensiblement rectangulaire ou similaire, afin de lui permettre de résister aux contraintes auxquelles il est soumis, et pour assurer le parfait maintien du balai d'essuie-glace qui, ainsi, ne peut pas tourner sur ledit fil. Ce fil métallique est plié pour d'une part lui permettre d'épouser, à distance, les contours du véhicule, et d'autre part lui donner l'orientation la mieux adaptée, afin que, lors de son déplacement alternatif, le balai soit parfaitement appliqué contre la vitre.

Cependant, du fait de la section sensiblement rectangulaire du fil, celui-ci ne peut être plié que dans deux sens opposés qui correspondent aux deux grands côtés, aussi pour plier le fil dans d'autres directions il est nécessaire d'associer le pliage à un vrillage du fil.

La réalisation du ou des plis et de la ou les vrilles présente des inconvénients car il est difficile de réaliser une vrille sur un fil déjà plié et inversement, en sorte que lesdits plis et vrilles ne sont pas exécutés de manière rigoureuse ce qui peut entraîner des problèmes d'ajustement lors du montage des bras d'essuie-glace.

La présente invention a pour but de remédier à cet inconvénient en proposant une machine permettant de réaliser en continu des plis et des vrilles, en alternance et éventuellement en simultané.

La machine de pliage et de vrillage de fil métallique plat en vue notamment de la réalisation d'un bras d'essuie-glace pour véhicule automobile objet de la présente invention se caractérise essentiellement en ce qu'elle comporte des moyens d'amenage et de maintien du fil, et au moins un moyen apte à saisir et à relâcher ledit fil en sortie desdits moyens d'amenage et de maintien, et qui est, sous l'action de moyens moteurs associés à des moyens de transmission, mobile dans plusieurs directions, d'une part en rotation autour de l'axe de déplacement dudit fil, et d'autre part en déplacement, dans un sens ou dans un autre, dans une direction perpendiculaire aux faces dudit fil.

Les différents mouvements que peut accomplir le moyen apte à saisir le fil en sortie des moyens d'amenage et de maintien, permettent de réaliser des plis et des vrilles sur un fil.

Ainsi, la rotation autour d'un axe de déplacement du fil en permet le vrillage, tandis que le déplacement, dans un sens ou dans un autre, perpendiculaire aux faces dudit fil permet de réaliser le pliage.

Selon une caractéristique additionnelle de la machine selon l'invention, le moyen apte à saisir et à relâcher le fil en sortie desdits moyens d'amenage et de maintien est apte à venir pratiquement au contact de la partie extrême des moyens d'amenage et de maintien dudit fil.

Selon une autre caractéristique additionnelle de la machine selon l'invention, le moyen apte à saisir et à relâcher le fil en sortie des moyens d'amenage et de maintien, est mobile en rotation autour d'un axe radial à l'axe de déplacement dudit fil et parallèle aux faces de celui-ci.

Un tel déplacement en rotation du moyen apte à saisir et à relâcher le fil en sortie des moyens d'amenage et de maintien dudit fil permet de réaliser le mouvement de pliage du fil.

Selon une autre caractéristique additionnelle de la machine selon l'invention, le moyen apte à saisir et à relâcher le fil en sortie des moyens d'amenage et de maintien du fil, consiste en un moyen mobile en déplacement axial selon un axe radial à l'axe de déplacement dudit fil et parallèle aux faces de celui-ci.

Le déplacement axial du moyen apte à saisir et à relâcher le fil en sortie des moyens d'amenage et de maintien dudit fil permet le désengagement dudit moyen après une opération de pliage et/ou de vrillage.

Selon un mode de réalisation particulier de la machine de pliage et de vrillage selon l'invention, le moyen apte à saisir et à relâcher le fil en sortie des moyens d'amenage et de maintien se présente sous la forme d'un étrier destiné à venir, par un mouvement axial, enfourcher ledit fil, ledit étrier comportant deux branches parallèles séparées par un espace d'une largeur correspondant à l'épaisseur dudit fil.

Selon un mode de réalisation préférentiel de la machine de pliage et de vrillage selon l'invention, elle comporte un corps de forme annulaire positionné autour des moyens d'aménage et de maintien dudit fil, apte à tourner axialement autour de l'axe de déplacement du fil, et sur le bord duquel est monté un porte-outil apte à entraîner un outil en rotation autour d'un axe radial audit axe de déplacement du fil et parallèle aux faces de ce dernier, et apte à permettre le désengagement dudit outil dudit fil.

Les avantages et les caractéristiques de la machine selon l'invention, ressortiront plus clairement de la description qui suit et qui se rapporte au dessin annexé, lequel en représente un mode de réalisation non limitatif.

Dans le dessin annexé, la figure unique représente une vue schématique partielle et en perspective d'une machine pour le pliage et le vrillage de fil métallique plat en vue notamment de la fabrication d'un bras d'essuie-glace pour véhicule automobile selon l'invention.

En référence à cette figure, on peut voir la tête de cambrage 1 d'une machine selon l'invention, pour le pliage et le vrillage d'un fil 2 de section rectangulaire qui présente ainsi deux faces 20.

Le fil 2 est maintenu par un moyen d'amenage et de maintien 3, apte à entraîner axialement selon un axe X et à immobiliser le fil 2.

La tête de cambrage 1 comporte un corps 4 en forme d'anneau dans l'ouverture 40 duquel passe la partie extrême 30 du moyen d'amenage et maintien 3, dont n'est visible qu'une partie. Le corps 4 est mobile en rotation selon la flèche double V, autour de l'axe X, sous l'action de moyens moteurs associés à des moyens de transmission, non représentés.

Le corps 4 porte un élément 5 dans lequel peut tourner un porte-outil 50 selon un axe Y radial à l'axe X et parallèle aux faces 20 du fil 2, et qui de préférence passe non loin de l'extrémité, non visible, du moyen d'amenage et de maintien 3 du fil 2, la rotation du porte-outil 50 étant représentée par une flèche double P.

Le porte-outil 50 porte, de manière excentrée par rapport à l'axe Y, un outil 51 en forme d'étrier qui comporte ainsi deux branches 52 séparées par un espace d'une largeur légèrement supérieure à l'épaisseur de fil 2. De plus, l'outil 51 est mobile en déplacement axial, parallèlement à l'axe Y, ce déplacement étant représenté par une flèche double S.

On notera que le mouvement axial de l'outil 51 peut être réalisé soit par son déplacement dans le porte-outil 50, soit par le déplacement de ce dernier dans l'élément 5, soit par le déplacement de l'élément 5 sur le corps 4.

On notera également que lorsque le mouvement axial de l'outil 51 est réalisé par son déplacement dans le porte-outil 50, il est possible que ce dernier comporte plusieurs outils présentant des caractéristiques différentes, dimensionnelles par exemple, chacun susceptible d'être extrait selon la nature du pliage à réaliser.

Il y a également lieu de remarquer, que dans une variante non représentée, le mouvement de vrillage selon V est réalisé par le déplacement de l'élément 5 sur le corps 4 par un système à crémaillère par exemple.

La réalisation d'un pli sur le fil 2 est effectuée de la manière suivante, le fil 2 est déplacé selon X de la longueur désirée, puis il est maintenu par le moyen d'amenage et de maintien 3 tandis que l'outil 51 est approché du fil 2 et que ses deux branches 52 enfourchent celui-ci à proximité de la partie extrême 30 du moyen d'amenage 3. La rotation P de l'outil, du fait de la rotation axiale selon Y du porte-outil 50, permet ensuite de réaliser le pliage du fil 2.

On notera que le rayon de rotation de l'outil 51 selon Y est de préférence petit, aussi, la partie extrême 30 présente des dégagements 31 permettant le passage de l'outil 51.

Le fil 2 étant plié et maintenu dans l'outil 51, il n'est pas possible de le déplacer selon X, ni de faire tourner l'outil 51, aussi ce dernier est déplacé axialement selon S puis ramené dans sa position initiale, permettant ainsi le dégagement du fil 2.

Pour effectuer une vrille sur le fil 2, on procède dans un premier temps de la même manière, c'est-à-dire qu'après le déplacement selon X du fil 2, le blocage de ce dernier dans le moyen d'amenage et de maintien, et la mise en place de l'outil à cheval sur le fil 2, on réalise une vrille par la rotation selon V du corps 4, la poursuite du pliage étant là encore subordonnée au désengagement axial de l'outil 51.

La machine selon l'invention comporte également des moyens, non représentés, de coupe du fil 2, permettant une fabrication en continu.

La machine selon l'invention permet d'enchaîner les pliages et les vrillages, ces mouvements étant bien entendu réalisés par l'intermédiaire de moteurs pas à pas commandés numériquement.

## Revendications

1. Machine de pliage et de vrillage de fil métallique plat en vue notamment de la réalisation d'un bras d'essuie-glace pour véhicule automobile **caractérisée en ce qu'**elle comporte des moyens (3) d'amenage et de maintien du fil (2), et au moins un moyen (51) apte à saisir et à relâcher ledit fil (2) en sortie desdits moyens (3) d'amenage et de maintien, et qui est, sous l'action de moyens moteurs associés à des moyens de transmission, mobile dans plusieurs directions, d'une part en rotation (V) autour de l'axe (X) de déplacement dudit fil (2), et d'autre part en déplacement, dans un sens ou dans un autre, dans une direction (P) perpendiculaire aux faces (20) dudit fil (2).

2. Machine selon la revendication 1, **caractérisée en ce que** le moyen (51) apte à saisir et à relâcher le fil (2) en sortie des moyens (3) d'amenage et de maintien est apte à venir pratiquement au contact de la partie extrême (30) desdits moyens d'amenage et de maintien du fil (2).

3. Machine selon la revendication 1 ou la revendication 2, **caractérisée en ce que** le moyen (51) apte à saisir et à relâcher le fil (2) en sortie des moyens (3) d'amenage et de maintien du fil (2), est mobile en rotation (P) autour d'un axe (Y) radial à l'axe (X) de déplacement dudit fil (2) et parallèle aux faces (20) de celui-ci.

4. Machine selon l'une quelconque des revendications précédentes, **caractérisée en ce que** le moyen apte à saisir et à relâcher le fil (2) en sortie des moyens (3) d'amenage et de maintien du fil (2), consiste en un moyen (51) mobile en déplacement (S) axial selon un axe radial à l'axe (X) de déplacement dudit fil (2) et parallèle aux faces (20) de celui-ci.

5. Machine selon l'une quelconque des revendications précédentes, **caractérisée en ce que** le moyen apte à saisir et à relâcher le fil (2) en sortie des moyens (3) d'amenage et de maintien se présente sous la forme d'un étrier (51) destiné à venir, par un mouvement axial (S), enfourcher ledit fil (2), ledit étrier (51) comportant deux branches parallèles (52) séparées par un espace d'une largeur correspondant à l'épaisseur dudit fil (2).

6. Machine selon l'une quelconque des revendications précédentes, **caractérisée en ce qu'**elle comporte un corps (4) de forme annulaire positionné autour des moyens (3) d'amenage et de maintien du fil (2), apte à tourner axialement autour de l'axe (X) de déplacement dudit fil (2), et sur le bord duquel est monté un porte-outil (50) apte à entraîner un outil (51) en rotation (P) autour d'un axe (Y) radial audit axe (X) de déplacement du fil (2) et parallèle aux faces (20) de ce dernier, et apte à permettre le désengagement (S) dudit outil (51) dudit fil (2).

## Patentansprüche

1. Maschine zum Falten und Wickeln eines flachen metallischen Drahtes, nämlich für die Herstellung eines Scheibenwischerarmes für ein Kraftfahrzeug, **dadurch gekennzeichnet, daß** sie Mittel (3) für die Zuführung und Haltung des Drahts (2) und zumindest ein Mittel (51) umfaßt, geeignet, den besagten Draht (2) am Ausgang der besagten Mittel (3) für die Zuführung und Haltung zu fassen und loszulassen und beweglich durch die Wirkung von Motormitteln, die den Übertragungsmitteln zugeordnet sind, in mehrere Richtungen, einerseits, in Drehung (V) um die Achse (X) der Verschiebung des besagten Drahts (2), und andererseits, in Verschiebung nach einer oder einer anderen Richtung in eine Richtung (P), die senkrecht ist zu den Flächen (20) des besagten Drahts (2).

2. Maschine nach Anspruch 1, **dadurch gekennzeichnet, daß** das Mittel (51), geeignet, den Draht (2) am Ausgang der Mittel (3) für die Zuführung und Haltung zu fassen und loszulassen, geeignet ist, praktisch mit dem äußeren Teil (30) der besagten Mittel für die Zuführung und Haltung des Drahts (2) in Berührung zu kommen.

3. Maschine nach Anspruch 1 oder Anspruch 2, **dadurch gekennzeichnet, daß** das Mittel (51), geeignet, den Draht (2) am Ausgang der Mittel (3) für die Zuführung und Haltung des Drahts (2) zu fassen und loszulassen, beweglich in Drehung (P) um eine Achse (Y) ist, die radial zu der Achse (X) der Verschiebung des besagten Drahts (2) und parallel zu den Flächen (20) desselben ist.

4. Maschine nach irgendeinem der vorgehenden Ansprüche, **dadurch gekennzeichnet, daß** das Mittel, geeignet, den Draht (2) am Ausgang der Mittel (3) für die Zuführung und Haltung des Drahts (2) zu fassen und loszulassen, aus einem Mittel (51) besteht, das in axialer Verschiebung (S) nach einer Achse beweglich ist, die radial zu der Achse (X) der Verschiebung des besagten Drahts (2) und parallel zu den Flächen (20) desselben ist.

5. Maschine nach irgendeinem der vorgehenden Ansprüche, **dadurch gekennzeichnet, daß** das Mittel, geeignet, den Draht (2) am Ausgang der Mittel (3) für die Zuführung und Haltung zu fassen und loszulassen, als ein Bügel (51) ausgestaltet ist, vorgesehen, durch eine axiale Bewegung (S) den besagten Draht (2) zu überbrücken, wobei der besagte Bügel (51) zwei parallele Arme (52) umfaßt, die durch einen Raum einer Breite getrennt sind, die der Dicke des besagten Drahts (2) entspricht.

6. Maschine nach irgendeinem der vorgehenden Ansprüche, **dadurch gekennzeichnet, daß** sie einen ringförmigen Körper (4) umfaßt, der um die Mittel (3) für die Zuführung und Haltung des Drahts (2) herum positioniert ist, geeignet, sich axial um die Achse (X) der Verschiebung des besagten Drahts (2) zu drehen, und auf dessen Rand ein Werkzeugträger (50) gelagert ist, geeignet, ein Werkzeug (51) in Drehung (P) um eine Achse (Y) anzutreiben, die radial zu der besagten Achse (X) der Verschiebung des Drahts (2) und parallel zu den Flächen (20) dieses letzteren ist, und der geeignet ist, das Freilassen (5) des besagten Werkzeugs (51) von dem besagten Draht (2) zu erlauben.

## Claims

1. Machine for bending and twisting flat metal wire, namely for making a windscreen-wiper arm for a motor vehicle, **characterised in that** it includes means (3) for arranging and maintaining the wire (2), and at least means (51) capable of seizing and releasing said wire (2) when exiting said means (3) for arranging and maintaining, and which is, under the action of driving means associated with transmission means, movable in several directions, on the one hand in rotation (V) about the axis (X) of displacement of said wire (2), and, on the other hand, in displacement, in one direction or another, in a direction (P) perpendicular to the faces (50) of said wire (2).

2. Machine according to claim 1, **characterised in that** the means (51) capable of seizing and releasing the wire (2) when exiting the means (3) for arranging and maintaining is capable of entering almost into contact with the outermost portion (30) of said means for arranging and maintaining the wire (2).

3. Machine according to claim 1 or claim 2, **characterised in that** the means (51) capable of seizing and releasing the wire (2) when exiting the means (3) for arranging and maintaining the wire (2) is movable in rotation (P) about an axis (Y) radial to the axis (X) of displacement of said wire (2) and parallel to the faces (20) of the latter.

4. Machine according to any of the preceding claims, **characterised in that** the means capable of seizing and releasing the wire (2) when exiting the means (3) for arranging and maintaining the wire (2) consists of means (51) movable in axial displacement (S) along an axis (X) of displacement of said wire (2) and parallel to the faces (20) of the latter.

5. Machine according to any of the preceding claims, **characterised in that** the means capable of seizing and releasing the wire (2) when exiting the means (3) for arranging and maintaining are in the form of a strap (51) aimed, through an axial movement, at straddling said wire (2), said strap (51) including two parallel legs (52) separated by a space having a width corresponding to the thickness of said wire (2).

6. Machine according to any of the preceding claims, **characterised in that** it includes a body (4) having an annular shape and positioned around the means (3) for arranging and maintaining the wire (2), capable of rotating axially about the axis (X) of displacement of said wire (2), and on the edge of which is fitted a tool bolder (50) capable of driving a tool (51) in rotation (P) about an axis (Y) radial to said axis (X) of displacement of the wire (2) and parallel to the faces (20) of the latter, and capable of allowing releasing (S) said tool (51) from said wire (2).
